# FASCICULE DE BREVET EUROPEEN

(11) **EP 4 188 867 B1**
(45) Date de publication et mention de la délivrance du brevet: **06.11.2024**
(21) Numéro de dépôt: 21742151.0
(22) Date de dépôt: 16.07.2021
(51) Int. Cl.: B67D 1/00, B67D 1/04, B67D 7/02, B67D 1/08

(54) **DISPOSITIF POUR LA DÉLIVRANCE D'UN PRODUIT NOTAMMENT FLUIDE CONDITIONNÉ DANS UNE POCHE SOUPLE**
VORRICHTUNG ZUR ABGABE EINES PRODUKTS, INSBESONDERE EINES IN EINEN FLEXIBLEN BEUTEL GEFÜLLTEN FLUIDS
DEVICE FOR DISPENSING A PRODUCT, IN PARTICULAR A FLUID FILLED IN A FLEXIBLE BAG

(30) Priorité: 30.07.2020 FR 2008119
(43) Date de publication de la demande: 07.06.2023
(73) Titulaire: Reumaux, Matthieu, 59380 Bergues (FR)
(72) Inventeur: REUMAUX, Matthieu, 95830 Cormeilles-en-Vexin (FR)
(74) Mandataire: Vidon Brevets & Stratégie
(86) Numéro de dépôt international: PCT/EP2021/069965
(87) Numéro de publication internationale: WO 2022/023078

(56) Documents cités:
- WO-A1-2016/034238
- WO-A1-90/01449
- DE-A1- 4 218 297
- DE-A1- 4 218 297
- US-A- 4 722 457
- US-A1- 2007 045 339
- US-A1- 2012 104 041
- US-A1- 2012 104 041
- US-B1- 8 820 094

## Description

L'invention a trait à la délivrance de produits notamment fluides qui sont conditionnés dans des contenants souples et délivrés à la demande.

Elle concerne par ailleurs des perfectionnements apportés dans le domaine des distributeurs de produits alimentaires, ou cosmétiques et/ou pharmaceutiques, de détergence et/ ou d'entretien, qui délivrent une quantité de produit à la demande.

On comprendra par « fluide » un produit visqueux qui a une consistance qui n'est ni solide ni pâteuse. Le fluide n'a pas de forme propre et coule aisément.

Les distributeurs de produits fluides sont de plus en plus présents dans l'espace public, notamment pour délivrer à la demande du gel hydro alcoolique aux personnes, à l'entrée d'espaces confinés ou d'espaces extérieurs accueillant du public. Depuis la pandémie de COVID 19, il est également conseillé au public de disposer sur soi d'un flacon de gel ou de solution hydro alcoolique afin de se frictionner les mains régulièrement.

De nombreux flacons en matière plastique ont ainsi été fabriqués pour répondre au besoin d'alimentation des dispositifs de délivrance publics (ou privés) et à la demande du public en flacons individuels.

Il en résulte une pollution toujours plus importante de l'espace public.

A l'origine de l'invention, on a cherché à créer un distributeur de gel ou de solution hydro alcoolique permettant de remplir de nouveau les contenants pour gel ou solution hydro alcoolique existants afin de les réutiliser une fois vide, de sorte à limiter la production de contenants en matière plastique.

Également, il était souhaité de créer un distributeur fonctionnant sans électricité (sans branchement ni batterie), afin d'être le plus écologique possible.

On connaît des distributeurs de produits fluides, conditionnés dans une poche souple équipée d'un dispositif de délivrance, tel que celui décrit dans le brevet américain US 8 820 094 ou dans le fascicule de demande allemande DE 42 18 297 ainsi que dans la demande de brevet US 2012/104041.

Un tel dispositif est conçu pour délivrer des boissons réfrigérées conditionnées dans les poches souples et il fonctionne à l'électricité de manière à maintenir les boissons à la température souhaitée. La délivrance des boissons par le dispositif ne nécessite toutefois pas d'électricité : le dispositif comporte un caisson apte à accueillir une poche souple comportant le produit fluide (une boisson). Le caisson comporte une paroi avant présentant une ouverture traversante, apte à accueillir l'ustensile de délivrance de la poche souple. Le caisson comporte également un panneau interne, formant support pour la poche souple, le panneau interne étant orienté suivant une direction inclinée par rapport à la paroi avant, pour diriger le produit vers l'ustensile de délivrance de la poche. Le panneau interne est également monté pivotant autour d'un axe parallèle à la paroi avant pour favoriser l'écoulement du fluide contenu dans la poche souple vers le dispositif de délivrance et l'ouverture traversante, et ainsi favoriser la délivrance du fluide.

Le pivot du panneau interne est réalisé au moyen d'un ressort : au fur et à mesure que la poche se vide lors des délivrances successives de produit fluide, le poids de la poche diminue, et le ressort est moins contraint. Le panneau tend alors à reprendre une position de plus en plus inclinée au fur et à mesure que la poche souple se vide, pour favoriser davantage l'écoulement du fluide vers l'ustensile de délivrance de la poche.

Pour placer la poche dans le caisson, il faut retirer le caisson du dispositif et retirer une paroi supérieure du caisson. Pour remplacer une poche, il est donc nécessaire de retirer le caisson en entier de l'enceinte dans laquelle il est accueilli, de l'ouvrir en retirant la paroi supérieure, de placer la poche, de refermer le caisson et de le replacer dans l'enceinte.

L'invention a pour objectif de proposer un dispositif plus simple à mettre en oeuvre, qui a également pour utilité le remplissage, par le consommateur de ses propres contenants dans le but de pouvoir réutiliser lesdits contenant afin de réduire leurs déchets : il peut s'agir de produit divers tels que des lessives liquides, les liquides vaisselle, des savons, des shampoings, des produits alimentaires tels que les yaourts, les compotes et jus divers etc.

Le dispositif conforme à l'invention a pour but d'être mis en oeuvre dans toutes sortes de lieux accueillant du public, y compris les cantines, les restaurants, les restaurants d'entreprises et les commerces de vente à emporter.

Elle concerne à cet effet un dispositif de délivrance de produit notamment fluide conditionné dans une poche souple, équipée d'un ustensile de délivrance, ledit dispositif comportant au moins un caisson apte à accueillir ladite poche souple (comportant le produit fluide), ledit caisson comportant :
- une paroi avant, montée mobile entre une position d'ouverture du caisson et une position de fermeture du caisson, ladite paroi avant présentant une ouverture traversante qui est apte à accueillir l'ustensile de délivrance de la poche souple, et
- un panneau interne, contre lequel la poche souple est en appui quand le caisson accueille ladite poche souple, le panneau interne étant orientable suivant une direction inclinée par rapport à la paroi avant et étant monté pivotant autour d'un premier axe pivot qui est parallèle à la paroi avant, entre une position inactive et une position active, favorisant l'écoulement du produit fluide contenu dans la poche souple vers le dispositif de délivrance, ledit dispositif de délivrance comportant en outre un système de pression contraint en position active du panneau.

Le dispositif conforme à l'invention est remarquable en ce que la paroi avant est montée pivotante entre ladite position d'ouverture du caisson et ladite position de fermeture du caisson autour d'un second axe pivot qui est parallèle audit premier axe pivot.

Grâce à cela, on peut accéder à l'intérieur du caisson sans avoir à le sortir d'une enceinte. De plus, le fait de réaliser l'axe pivot parallèle au second axe pivot permet d'associer le pivot de la paroi avant au pivot du panneau interne, pour que le mouvement de l'un puisse entraîner le mouvement de l'autre et ainsi faciliter la mise en oeuvre du dispositif. De plus, grâce aux caractéristiques de l'invention, on peut se servir de la paroi avant comme support pour la poche en position d'ouverture du caisson, ce qui facilite le positionnement de la poche. Le dispositif conforme à l'invention se veut simple à fabriquer et se veut facilement recyclable : par exemple, il peut entièrement être réalisé en bois et en métal et être ainsi entièrement recyclable en fin de vie.

Le dispositif conforme à l'invention peut également comporter les caractéristiques suivantes, prises séparément ou en combinaison :
- le premier axe pivot et le second axe pivot peuvent être coaxiaux,
- le premier axe pivot peut comporter une liaison charnière fixée sur la paroi avant,
- le dispositif peut comporter un système liant en rotation la paroi avant et le panneau interne lors du passage de la paroi avant de la position d'ouverture à la position de fermeture du caisson,
- la paroi avant peut être réalisée solidaire de deux parois latérales, la paroi avant et les deux parois latérales formant un U dans lequel la poche peut être accueillie en position d'ouverture du caisson,
- le panneau interne peut comporter au moins deux volets articulés entre eux,
- le caisson peut être monté dans une enceinte comportant une paroi de fond, le second axe pivot de la paroi avant comprenant une liaison charnière fixée d'une part sur une paroi de fond de l'enceinte et d'autre part sur une extrémité basse de la paroi avant,
- l'enceinte peut comporter au moins deux caissons comprenant chacun une paroi avant montée pivotante autour d'un second axe pivot, les deux seconds axes pivot des deux caissons étant indépendants l'un de l'autre, pour ouvrir et fermer les deux caissons indépendamment,
- le dispositif comporte avantageusement un système de verrouillage de la paroi avant en position fermée,
- suivant une variante de réalisation, ledit premier axe pivot peut comporter une liaison charnière fixée sur une face intérieure d'une paroi de dessus dudit caisson et le second axe pivot comporte une liaison charnière fixée en partie inférieure de la paroi avant du caisson,
- le panneau interne peut porter un crochet de suspension d'une poche souple. En outre, suivant un mode de réalisation avantageux, il peut être prévu que ledit premier axe pivot (assurant le pivot du panneau interne parallèlement à la paroi avant) est formé par une charnière avec ressort intégré qui est fixée entre un bord dudit panneau interne et une paroi dudit dispositif, ou qui est fixée entre un bord dudit panneau interne et ladite paroi avant, ladite charnière avec ressort intégré constituant au moins partiellement ledit système de pression. Ainsi, suivant ce mode de réalisation, il n'est pas nécessaire de prévoir un système de pression indépendant, qui appui sur le panneau interne, car le ressort de la charnière crée une force de rappel élastique sur le panneau qui génère une pression sur la poche interne quand la poche est placée entre le panneau interne et la paroi avant du dispositif.

L'invention concerne également un procédé de mise en oeuvre du dispositif défini ci avant, comportant un système de verrouillage, le procédé comprenant les étapes suivantes :
a. libération du système de verrouillage,
b. passage de la paroi avant de la position de fermeture à la position d'ouverture du caisson en faisant pivoter manuellement la paroi avant vers l'avant du dispositif autour du second axe pivot,
c. positionnement de la poche dans le dispositif, contre une face arrière de la paroi avant du caisson en position d'ouverture, en introduisant l'ustensile de délivrance dans l'ouverture traversante de la paroi avant,
d. passage de la paroi avant de la position d'ouverture à la position de fermeture du caisson en faisant pivoter manuellement la paroi avant et en exerçant une force manuelle sur ladite paroi avant, le passage entrainant le pivot du panneau interne de sa position inactive à sa position active,
e. verrouillage de la paroi avant en position de fermeture du caisson en activant le système de verrouillage,
f. activation du dispositif de délivrance de la poche souple (3) pour délivrer le produit fluide.

D'autres avantages et caractéristiques de l'invention apparaîtront à l'examen de la description détaillée d'un mode de mise en oeuvre nullement limitatif, et des dessins annexés, sur lesquels :
- la figure 1 est une vue en perspective avant d'un dispositif de délivrance conforme à l'invention, comprenant deux caissons en position de fermeture,
- la figure 2 est une vue en perspective avant du dispositif montré en figure 1, avec un caisson en position intermédiaire d'ouverture,
- la figure 3 est une vue en perspective avant du dispositif montré en figures 1 et 2, avec un caisson en position d'ouverture,
- la figure 4 est une vue en perspective arrière du dispositif montré sur les figures précédentes, avec l'autre caisson en position d'ouverture,
- la figure 5 est une vue en perspective avant et de dessus du dispositif montré en figure 4,
- la figure 6 est une vue en coupe schématique du dispositif montré sur les figures précédentes, illustrant un caisson en position d'ouverture recevant une poche souple comportant du produit fluide à délivrer,
- la figure 7 est une vue en coupe schématique du dispositif montré sur les figures précédentes, illustrant le caisson en position de fermeture après insertion de la poche souple,
- la figure 8 est une autre représentation plus schématique du dispositif montré en figure 7, vue en coupe,
- la figure 9 est une représentation schématique d'un dispositif conforme à un second mode de réalisation de l'invention,
- la figure 10 est une représentation schématique d'un dispositif conforme à un troisième mode de réalisation de l'invention,
- la figure 11 est une représentation schématique d'un dispositif conforme à un quatrième mode de réalisation de l'invention,
- la figure 12 est une représentation schématique d'un dispositif conforme à un cinquième mode de réalisation de l'invention,
- la figure 13 est une vue en coupe schématique d'un autre mode de réalisation de l'invention,
- la figure 14 est une vue en coupe schématique illustrant encore une variante de réalisation de l'invention,
- la figure 15 est une vue en coupe schématique illustrant encore une variante de réalisation de l'invention,
- la figure 16 est une vue en perspective illustrant encore une variante de réalisation de l'invention, et
- la figure 17 est une vue en coupe du mode de réalisation de la figure 16.

Dans la description qui va suivre, les mêmes références seront gardées d'un mode de réalisation à l'autre pour désigner les éléments conçus différemment mais ayant la même fonction.

De plus, les termes « avant », « arrière », gauche, droite etc. seront utilisés uniquement pour repérer les éléments sur les figures. Ils ne devront toutefois pas être considérés comme des limitations de l'invention.

Les figures 1 à 3 illustre dans un premier temps un dispositif 1 conforme à un premier mode de réalisation de l'invention et le principe d'ouverture de deux caissons 2 que le dispositif comporte.

Il devra être compris que l'invention n'est pas limitée à la présence de deux caissons : un dispositif ne comprenant qu'un seul caisson ou plus de deux caissons pourrait être considéré conforme à un mode de réalisation de l'invention.

Le dispositif 1 comporte une enceinte 10 présentant quatre parois : deux parois latérales 11, une paroi de dessus 12 et une paroi de fond 13, formant un carré ou un rectangle. Les caissons 2 sont insérés dans l'espace défini entre les quatre parois 11, 12 et 13 et présentent chacun une paroi avant 20, les deux parois avant 20 des deux caissons formant la paroi avant du dispositif 1.

Chacun des caissons 2 du dispositif est conçu pour accueillir une poche souple 3 (montrée en figures 6 et 7) comportant un produit fluide : le produit fluide peut être un produit alimentaire, ou un produit cosmétique et/ ou pharmaceutique, ou bien encore un produit détergent. Par exemple, le produit peut être un gel ou une solution hydro alcoolique.

La poche souple 3 est équipée d'un ustensile de délivrance 4, visible notamment en figures 1 à 3 et 6 et 7, permettant de délivrer le produit fluide contenu dans la poche : il peut s'agir, par exemple d'un robinet avec bouton poussoir.

Pour permettre la délivrance du produit fluide contenu dans la poche 3 quand la poche 3 est placée dans un caisson 2, le caisson 2 comporte une ouverture traversante 5 qui est ménagée dans la paroi avant 20 du caisson : l'ustensile de délivrance est placé dans l'ouverture traversante de sorte à être saillant à l'extérieur du caisson 2 (et donc accessible pour l'utilisateur).

L'ouverture traversante 5 est ménagée en partie inférieure de la paroi avant 20 pour placer la poche souple 3 avec l'ustensile de délivrance en bas, afin que le produit fluide y pénètre par gravité. Il n'est ainsi pas nécessaire de prévoir des moyens électriques pour amener le produit dans l'ustensile 4 de délivrance. On comprendra par « en partie inférieure », une partie de la paroi avant qui s'étend entre le milieu de la paroi avant et le bord inférieur de la paroi avant.

L'ouverture 5 ne doit toutefois pas être trop proche du bord inférieur de la paroi avant 20 : en effet, si l'ouverture se trouve trop près du bord inférieur, le fluide n'a que trop peu d'espace pour circuler dans la poche comprimée.

Afin de permettre l'introduction de la poche 3 dans le caisson 2, la partie avant 20 est montée mobile entre une position d'ouverture, suivant laquelle le caisson est ouvert, et une position de fermeture suivant laquelle le caisson 2 est fermé. La paroi avant 20 est montée pivotante suivant un axe horizontal X, de manière à amener la face arrière de la paroi avant (c'est-à-dire la face de la paroi avant qui se trouve orientée vers l'intérieur du caisson) d'une position verticale à une position sensiblement horizontale ou légèrement inclinée par rapport à l'horizontal, quand le caisson se trouve en position d'ouverture. De cette façon, en position d'ouverture du caisson 2, la face arrière 21 de la paroi avant 20 peut servir de support plan sensiblement horizontal pour faire reposer la poche souple 3 lorsqu'elle est introduite dans le dispositif conforme à l'invention (voir figures 3 et 6).

Pour permettre de maintenir en place la poche souple 3 remplie de produit fluide sur la paroi avant 20 lors du chargement (la poche souple 3 se déformant facilement sous le poids du produit fluide dont elle est remplie), il est prévu de fixer deux parois latérales 22, perpendiculairement à la paroi avant sur la face arrière 21 au voisinage des bord latéraux 23 de la paroi avant 20.

La paroi avant 20 et les deux parois latérales 22 forment ainsi un U dans lequel la poche souple 3 est accueillie en position d'ouverture du caisson, la poche souple 3 reposant sur la face arrière 21 et étant maintenue latéralement.

Il devra être compris que les parois latérales 22 et la paroi avant 20 sont ajustées au mieux pour que l'espace entre les deux parois latérales soit suffisant pour maintenir la poche souple. Il peut être prévu en outre un système de joint ou de réglage pour maintenir les poches très fines.

L'ouverture et la fermeture du caisson 2 se fait manuellement, en tirant sur le bord supérieur 24 de la paroi avant 20. Pour faciliter la prise manuelle du bord 24, une cavité 25 de faible profondeur (de l'ordre de 1 ou 2 cm) est ménagée sur la face arrière 21 de la paroi avant, au voisinage du bord supérieur 24, la cavité formant une poignée intégrée dans la paroi avant 20.

L'axe X, autour duquel la paroi avant 20 est montée pivotante, est horizontal et positionné en partie basse de la paroi avant : il est réalisé mécaniquement par au moins une liaison charnière 6 entre la paroi avant 20 et la paroi de fond 13 de l'enceinte 10 (voir figures 4, 6 et 7).

Pour maintenir en position fermée la paroi avant 20, il est prévu un système de verrouillage 7 montré notamment en figures 5 et 7.

Il s'agit par exemple d'un crochet 70 monté pivotant à l'intérieur de l'enceinte 10, le crochet 70 étant apte à venir s'accrocher sur un piton 71 fixé sur une face extérieure d'une paroi latérale 22. Le piton 71 pourrait également être prévu sur la tranche de la paroi avant 20 sans sortir du cadre de l'invention.

Conformément à l'invention, le caisson comporte des moyens permettant d'exercer une pression sur la poche souple 3 pour forcer la délivrance du produit fluide qu'elle comporte.

Dans le cadre des exemples présentés, et conformément à l'invention, ces moyens comportent un panneau 8, interne au caisson, qui est conçu pour s'incliner par rapport à la paroi avant 20.

Le panneau interne 8 comporte une face 81 avant, orientée vers l'avant du dispositif et une face arrière 82, orientée vers l'arrière du dispositif 1.

Pour ce faire, le panneau 8 est monté pivotant autour d'un axe X1, qui est parallèle au plan suivant lequel s'étend la paroi avant 20.

L'axe pivot X1 est horizontal ou sensiblement horizontal, et se trouve donc également parallèle à l'axe pivot X. Les axes X1 et X sont parallèles entre eux et dans un même plan.

Grâce à ses caractéristiques, le dispositif conforme à l'invention propose un caisson qui s'ouvre par l'avant, ce qui évite tout retrait du caisson pour y placer une poche souple 3 de produit fluide. De plus, cela permet de superposer plusieurs dispositifs les uns au-dessus des autres, pour former une colonne de dispositifs par exemple. Cela permet également d'installer le dispositif sur des gondoles ou sur des étagères déjà présente dans le lieu d'installation.

Le panneau interne 8 est ainsi monté mobile (en étant pivotant autour de l'axe X1) entre une position active et une position inactive, conformément à l'invention. En position active, le panneau interne 8 est orienté suivant une direction inclinée par rapport à une direction verticale ou horizontale et il exerce une force contre la poche souple 3 qui se trouve alors comprimée entre la face arrière 21 de la paroi avant 20 et la face avant 81 du panneau interne 8 (voir figure 7).

En position inactive, le panneau interne 8 est orienté suivant une direction verticale ou sensiblement verticale et n'exerce aucune force sur la poche souple 3 (voir figure 6).

Quand le caisson 2 du dispositif conforme à l'invention ne comporte aucune poche souple, en position fermée de la paroi avant, le panneau interne 8 est donc parallèle ou sensiblement parallèle à la paroi avant 20, le panneau interne 8 et la paroi avant 20 étant tous deux orientés suivant des directions verticales ou sensiblement verticales (voir figure 4 et 5- caisson avec paroi avant en position de fermeture et panneau interne en position inactive).

Il est prévu que la paroi avant 20 soit bloquée en position verticale par une butée. L'axe pivot X1 est réalisé par une liaison charnière 9 fixée entre la partie inférieure du panneau interne 8 et la face arrière 21 de la paroi avant 20, en partie inférieure de la face arrière 21. Ce montage est schématiquement représenté en figure 8 (voir également la figure 6 ou la figure 7).

Suivant une variante de réalisation qui n'a pas été représentée (mais qui correspondrait également à une solution conforme à l'invention), la liaison charnière 9 pourrait être fixée entre la face arrière de la paroi 20 et la face supérieure de la paroi de fond 13.

Sans sortir du cadre de l'invention, il pourrait également être prévu que les axes pivots X et X1 soient confondus en partie inférieure de la paroi avant 20 (voir la représentation schématique de la figure 9) : les axe X et X1 peuvent ainsi être coaxiaux sans sortir du cadre de l'invention.

Pour contraindre le panneau en position active, le dispositif 1 conforme à l'invention comporte un système de pression : il s'agit dans le cadre de cet exemple d'un vérin 30 pneumatique ou hydraulique qui est fixé entre la paroi de fond 13 de l'enceinte 10 et la face arrière 82 du panneau interne 8.

Le vérin 30 contraint le panneau 8 vers sa position verticale ou sensiblement verticale montrée en figure 6.

Quand une poche souple 3 est insérée dans le caisson 2, elle est placée contre la face arrière 21 de la paroi avant 20 puis la paroi avant est basculée de sa position allongée (position d'ouverture du caisson 2), sensiblement horizontale ou inclinée vers sa position droite (position de fermeture du caisson 2) et ce faisant, la poche 3 remplie de produit fluide vient se plaquer contre le panneau interne 8 et repousse le panneau 8 qui pivote vers l'arrière et compresse alors le piston dans la chambre du vérin 30 : le panneau 8 est alors incliné en position active car le vérin 30 résiste à la force de la poche écrasée entre la paroi avant 20 et le panneau 8 : le vérin 30, qui est alors contraint, exerce une pression contre le panneau 8, tendant à le ramener en position verticale ou sensiblement vertical (position inactive figure 7).

Ainsi, le pivot de la paroi avant 20 a une action sur le pivot du panneau 8 : la pression sur la poche souple 3 est exercée à la fois par la paroi avant 20 maintenue en position fermée par le système de verrouillage et à la fois par le panneau 8 poussé par le vérin 30 : cela favorise l'écoulement du produit fluide contenu dans la poche vers l'ustensile de délivrance 4.

Il en résulte une bonne délivrance du produit fluide et la poche souple est entièrement vidée grâce à ce système car la poche souple se trouve prise en sandwich entre la paroi avant 20 et la panneau 8 parallèles quand la poche est vidée.

Il est à noter que le panneau 8 et la paroi avant sont plaqués l'un contre l'autre quand le panneau est en position inactive et la paroi avant en position fermée.

Suivant un autre mode de réalisation conforme à l'invention, il pourrait être prévu de réaliser le panneau interne 8 en plusieurs volets articulés les uns aux autres : ce mode de réalisation permet d'épouser davantage la forme de la poche souple 3 remplie de produit fluide à délivrer, et donc d'exercer une pression répartie sur la paroi de la poche souple 3.

Les figures 10 et 11 illustrent schématiquement de tels modes de réalisation. Dans les deux exemples illustrés, les panneaux 8 comportent chacun deux volets 83 et 84 articulés autour d'un axe X2 pivotant. L'axe X2 est parallèle à l'axe de pivot X1 du panneau.

Il devra être compris que le panneau 8 comportant plusieurs volets pourrait comporter plus de deux volets sans sortir du cadre de l'invention.

De même, les figures 1 à 3 illustrent une mode de réalisation d'un dispositif conforme à l'invention comportant deux caissons 2 : il devra être compris que l'enceinte pourrait ne comporter qu'un seul caisson, ou bien plus de deux caissons, sans sortir du cadre de l'invention.

Suivant ce mode de réalisation, chacun des caissons 2 est indépendant de l'autre : cela signifie que chaque caisson comporte son propre axe de pivot X de sa paroi avant 20 de caisson, et son propre système de verrouillage et de compression : autrement dit, les deux axes de pivotement des deux caissons 2 sont indépendants l'un de l'autre. Un tel mode de réalisation permet de ne pas affecter le fonctionnement d'un caisson si le fonctionnement du caisson contigu est défaillant (par exemple, lors d'un problème de fonctionnement du vérin 30). Il devra être compris que suivant ce mode de réalisation, chacun des caissons a également son propre système de verrouillage.

Ces modes de réalisation permettent en outre de remplacer une poche dans un caisson sans avoir à ouvrir les deux caissons.

Il devra être également compris que le vérin 30 pourrait être remplacé par un autre système de pression sans sortir du cadre de l'invention.

Il va maintenant être fait référence à un procédé de mise en oeuvre du dispositif tel que défini ci avant :
Avant une première utilisation d'un caisson, il conviendra de vérifier le fonctionnement du caisson du dispositif en s'assurant que la paroi avant 20 pivote bien autour de son axe pivot X, que le panneau interne 8 pivote bien autour de son axe X1 en exerçant une pression manuelle dessus pour le repousser vers l'intérieur de l'enceinte, en vérifiant que le panneau 8 revient bien en place sous la pression du vérin 30 et, enfin, en s'assurant que le système de verrouillage s'enclenche et se désenclenche correctement.

Une fois ceci vérifié, une poche souple contenant un produit fluide à délivrer peut-être introduit dans le caisson.

Pour ce faire, il convient de désenclencher le système de verrouillage (ou de le libérer, c'est-à-dire de le mettre dans une position qui autorise l'ouverture de la paroi avant 20).

Une fois ceci réalisé, la paroi avant peut être ouverte : le haut de la paroi avant est saisie manuellement en s'aidant de la cavité 25 creusée formant une poignée, et l'on fait pivoter manuellement la paroi 20 vers l'avant du dispositif pour la positionner sensiblement en position horizontale (jusqu'à la limite de la course de la liaison pivot de l'axe X).

La paroi avant 20 se trouve alors en position d'ouverture du caisson 2 (voir figure 3).

Une poche souple est alors positionnée dans le caisson 2 en insérant la poche entre les deux parois latérales 22 avec l'ustensile orienté vers le bas. L'ustensile de délivrance 4 est alors placé dans l'ouverture traversante 5 et la paroi de la poche, présentant l'ustensile, est positionnée contre la face arrière de la paroi avant 20.

La paroi avant 20 est alors basculée manuellement en position fermée (passage de la paroi avant de la position ouverte à la position fermée), en faisant pivoter la paroi avant en exerçant sur celle-ci une force manuelle : ce faisant, la poche souple vient s'écraser contre le panneau interne 8 et provoque le pivotement du panneau interne 8 vers l'intérieur du caisson, provoquant la compression du vérin 30. Le mouvement de pivot du panneau entraine donc le mouvement de pivot du panneau interne.

Ainsi, suivant l'invention, l'effort fourni pour entraîner le pivot de la paroi avant est transmis au panneau interne pour entraîner son pivot.

Il pourrait être prévu de lier en rotation la paroi avant 20 et le panneau interne 8 : pour ce faire, suivant un mode de réalisation alternatif, on prévoit un second système de verrouillage qui s'enclenche au moment où la paroi avant se positionne en position d'ouverture du caisson et se libère juste avant que la paroi 20 ne se positionne en position de fermeture du caisson. Ainsi, lors du passage de la paroi avant de la position d'ouverture à la position de fermeture du caisson, la poche souple n'est pas compressée entre le panneau interne et la paroi avant : la compression de la poche entre le panneau interne et la paroi avant se fait uniquement au moment où la paroi arrive en position de fermeture. Cela facilite l'effort manuel à fournir pour fermer le caisson.

Un tel mode de réalisation est par exemple illustré en figure 12 : Notamment, le second système de verrouillage permettant de lier en rotation le panneau interne 8 et la paroi peut comprendre :
- un système à crochet 86 est fixé sur la face arrière 82 du panneau interne 8,
- un anneau rigide 85 est fixé sur une traverse 26 reliant les deux parois latérales 22 (qui sont solidaires de la paroi avant 20) le crochet 86 étant apte à s'engager dans l'anneau rigide 85, et
- un élément buttoir 14, forçant le crochet à se désengager de l'anneau 85 et libérant ainsi le panneau interne 8 qui change alors de sens de rotation sous la pression du système de pression.
- un élément buttoir amovible 15, qui limite l'angle d'ouverture du caisson (20 et 22) afin de faciliter l'introduction de la poche. Cet élément buttoir peut être démonté par l'arrière de l'enceinte, afin de faciliter le montage initial du caisson ou sa maintenance.

Une fois la poche placée dans le dispositif et une fois la paroi avant 20 en position fermée, le système de verrouillage 7 de la paroi avant en position de fermeture est enclenchée pour la verrouiller dans cette position.

Le dispositif conforme à l'invention est alors prêt à l'usage.

Pour délivrer du produit fluide, il suffit d'actionner l'ustensile de délivrance saillant de la paroi avant 20.

La poche souple va ainsi se vider du produit fluide qu'elle comporte.

Une fois la poche vidée, le caisson 2 peut être à nouveau rempli par une nouvelle poche : il suffit alors de libérer de nouveau le système de verrouillage, d'ouvrir la paroi avant 20 du caisson 2, de retirer la poche vide et de la remplacer par une pleine, puis de refermer de nouveau le caisson en verrouillant la paroi avant 20 en position fermée.

On comprend de ce qui précède comment l'invention permet de délivrer un produit fluide à l'aide d'un dispositif qui ne nécessite aucune alimentation en énergie et qui est simple d'utilisation.

Il devra être compris que l'invention n'est pas limitée au mode de réalisation spécifiquement décrit sur les figures et qu'elle s'étend à la mise en oeuvre de moyens équivalents.

Par exemple, le dispositif conforme à l'invention pourrait comprendre un module de chauffe ou de maintien en température du produit fluide contenu dans la poche souple, par exemple pour les pâtes à tartiner (mais cette fois avec un apport électrique).

Un tel module pourrait être du type module Peltier intégré par exemple dans les parois de l'enceinte ou du caisson, ou d'un système réfrigérant pour les yaourts, vins ou jus de fruits, par exemple en intégrant un module de réfrigération de l'enceinte ou en plaçant l'enceinte dans un caisson réfrigérant.

Un plateau réglable en hauteur pourrait être fixé sur la face externe de la paroi avant, pour offrir un support à un flacon que l'on souhaite remplir, pour rendre le remplissage plus ergonomique.

Une poignée saillante peut être prévue sur les côtés extérieures de l'enceinte, afin de faciliter la préhension de la paroi avant pour faciliter son ouverture ou sa fermeture.

La paroi avant pourrait ne pas être un plan : elle pourrait comporter deux plans formant un angle entre eux et l'angle pourrait être repris par le panneau interne lui-même constitué de deux plans.

La paroi avant pourrait être munie, à l'extérieur, d'un système de guillotine ou autre, qui vient immobiliser l'ustensile de délivrance 5 dans l'ouverture 4. Différents accessoires pourraient également compléter la paroi avant : systèmes d'affichages, de distribution d'étiquettes, d'égouttoirs, etc.

L'ustensile de délivrance pourrait être muni d'un accessoire qui permet d'actionner celui-ci sans contact direct avec les mains.

En outre, l'enceinte pourrait-être munie, en sa partie inférieure, d'un plateau amovible qui récupère les éventuels débordements de fluide délivré.

Il est à noter également que la puissance du vérin, ainsi que la position exacte de sa fixation sur le panneau interne 8, peuvent être ajustées afin de s'adapter à la viscosité du type de produit fluide contenu dans la poche accueillie dans le dispositif.

Les parois latérale 22 peuvent présenter en outre une forme d'arc de cercle et être accessoirement munies d'une butée, qui limite l'angle d'ouverture de la paroi avant 20 pour placer aisément la poche.

Cette butée pourrait être démontée par l'arrière de l'enceinte, s'il est nécessaire d'accéder à l'intérieur du caisson, par exemple pour le nettoyer ou pour la maintenance du vérin.

D'autres systèmes pourraient être mis en oeuvre pour désactiver l'action du vérin pendant la recharge. Par exemple, la fixation du vérin dans l'enceinte pourrait être mobile en translation, grâce à un support monté sur une vis sans fin, actionnée par une molette accessible à l'avant du système.

En outre cette solution permettrait aussi de faire varier la force de l'action du vérin sur le panneau interne 8 pour l'ajuster à la viscosité du produit contenu dans la poche (plus le vérin sera comprimé, plus il exercera de force sur le panneau interne 8).

La figure 13 montre encore une autre solution de dispositif de délivrance conforme à l'invention :
On observe la paroi 20 avant monté pivotante à son extrémité inférieure autour de l'axe X qui est horizontal.

Le panneau 8 interne au caisson est également monté pivotant autour d'un axe X1 qui est parallèle à l'axe X et qui est prévu sur la face inférieure de la paroi de dessus 12, l'axe X1 étant également horizontal.

Un vérin 30 est fixé entre le panneau interne 8 et la face inférieure de la paroi de dessus 12, à distance de l'axe X1 du pivot.

Pour maintenir en place la poche 3 dans le dispositif, il est prévu d'équiper la poche 3 d'un élément formant poignée et qu'équiper le panneau mobile interne 8 d'un crochet 90 autour duquel la poignée de la poche 3 peut être placée : la poche 3 est ainsi suspendue sur le crochet 90 du panneau 8 interne.

L'ustensile de délivrance 4 est placé dans l'ouverture de la paroi avant 20 du caisson en déformant un peu la poche pour amener l'ustensile 4 à bonne hauteur.

Les mouvements de pivot de la paroi avant 20 du caisson et du panneau interne 8 sont symbolisés par les flèches M sur la figure 13.

La figure 14 montre une variante de réalisation du dispositif montré en figure 13, suivant laquelle le système de pression 30 a été remplacé par une charnière 31 avec ressort intégré : il s'agit d'un ressort qui travaille en torsion, dont l'une des extrémités est fixée sur la face interne de la paroi de dessus 12 du dispositif, et dont l'autre extrémité est fixée sur la face arrière du panneau interne 8.

Il pourrait être prévu que les modes de réalisation montrés sur les autres figures soient modifiés en remplaçant le système de pression à vérin 30 par une charnière à ressort 31 telle que celle utilisée pour réaliser le pivot entre le panneau interne 8 et la paroi avant 20.

La figure 15 montre ainsi un exemple de dispositif conforme à l'invention suivant lequel le panneau interne 8 est monté pivotant sur la paroi avant 20 du dispositif, au moyen d'une charnière 31 à ressort.

La figure 16 illustre encore un autre mode de réalisation de l'invention :
Le dispositif de délivrance est illustré en perspective, avec sa paroi avant 20 de caisson orientée vers la gauche
Le dispositif de délivrance conforme à ce mode de réalisation est conçu pour se monter sur une étagère ou sur un autre support plan, présentant un bord avant. Le dispositif de délivrance est équipé, pour se faire, d'une bande de fixation 15 qui s'étend sur le bord inférieur de la paroi avant 20, au droit de la paroi avant 20 quand elle se trouve en position de fermeture (comme illustré sur la figure).

La bande de fixation 15 présente des trous traversants 16, permettant de la fixer par vissage sur la tranche de l'étagère ou du support plan. *

On remarque également que la paroi avant 20 présente elle aussi des trous 17, ménagés aux quatre coins de la paroi avant. Ces trous 17 permettent de fixer un élément de décors sur la paroi avant 20, qui sert alors de support de décoration voire de support d'informations éventuellement publicitaire.

Sur la figure 16, l'ouverture 5 réalisée à travers la paroi avant 20, pour l'ustensile de délivrance, est en forme de coquille saint Jacques. L'ouverture 5 est réalisée sensiblement à mi-hauteur de la paroi avant 20.

Le panneau interne 8 pivotant est montré en position contre la paroi avant 20 et est visible à travers l'ouverture 5.

On observe enfin, sur la figure 16, la paroi de fond 13 du dispositif qui est équipé d'un support 18 pour la fixation d'une extrémité de vérin 30.

La figure 17, qui illustre le dispositif en coupe, montre différentes positions de la paroi avant 20 et du panneau interne 8.

On observe également un dispositif de retenue 40 qui est prévu sur un bord 27 d'une paroi latérale 22.

Un pion de retenu 41 est fixé sur la paroi de fond 13 et s'associe avec le dispositif 40 pour maintenir en position fermée la paroi avant 20, solidaire des parois latérales 22.

En exerçant une pression sur la paroi avant, un système à ressort se compresse dans le dispositif 40, sous l'effet de la pression exercée par le pion 41. Cette compression du ressort libère le pion 41 qui se désolidarise du dispositif 40 de retenue : la paroi avant peut alors basculer / pivoter autour de son axe X.

Dans cet exemple, l'axe X et l'axe X1 sont confondus.

En fermant la paroi avant 20, le dispositif 40 entre en contact avec le pion 41 et le système à ressort est de nouveau comprimé, ce qui permet de verrouiller le pion 41 dans le dispositif de retenue 40 : la paroi avant 20 est alors maintenue en position de fermeture.

## Revendications

1. Dispositif de délivrance de produit notamment fluide conditionné dans une poche souple (3) équipée d'un ustensile de délivrance (4), ledit dispositif comportant au moins un caisson (2) apte à accueillir ladite poche souple (3) comportant le produit fluide, ledit caisson (2) comportant :
- une paroi avant (20), montée mobile entre une position d'ouverture du caisson et une position de fermeture du caisson, ladite paroi avant (20) présentant une ouverture traversante (5) qui est apte à accueillir l'ustensile de délivrance (4) de la poche souple (3), et
- un panneau interne (8), contre lequel la poche souple (3) est en appui quand le caisson (2) accueille ladite poche souple (3), le panneau interne (8) étant orientable suivant une direction inclinée par rapport à la paroi avant (20) et étant monté pivotant autour d'un premier axe pivot (X1) qui est parallèle à la paroi avant (20), entre une position inactive et une position active, favorisant l'écoulement du produit fluide contenu dans la poche souple (3) vers le l'ustensile de délivrance (4), ledit dispositif de délivrance comportant en outre un système de pression (30) contraint en position active dudit panneau,
**caractérisé en ce que** la paroi avant (20) est montée pivotante entre ladite position d'ouverture du caisson et ladite position de fermeture du caisson autour d'un second axe pivot (X) qui est parallèle audit premier axe pivot (X1).

2. Dispositif de délivrance selon la revendication 1, **caractérisé en ce que** ledit premier axe pivot (X1) et ledit second axe pivot (X) sont coaxiaux.

3. Dispositif de délivrance selon la revendication 1, **caractérisé en ce que** ledit premier axe pivot (X1) comporte une liaison charnière (9) fixée sur ladite paroi avant (20).

4. Dispositif de délivrance selon l'une quelconque des revendications précédentes, **caractérisé en ce qu'**il comporte un système liant en rotation la paroi avant (20) et le panneau interne (8) lors du passage de la paroi avant (20) de la position d'ouverture à la position de fermeture du caisson.

5. Dispositif selon l'une quelconque des revendications précédentes, **caractérisé en ce que** la paroi avant (20) est solidaires de deux parois latérales (22), la paroi avant (20) et les deux parois latérales (22) formant un U dans lequel la poche (3) peut être accueillie en position d'ouverture dudit caisson (2).

6. Dispositif selon l'une quelconque des revendications précédentes, **caractérisé en ce que** le panneau interne (8) comporte au moins deux volets (83, 84) articulés entre eux.

7. Dispositif selon l'une quelconque des revendications précédentes, **caractérisé en ce que** le caisson (2) est monté dans une enceinte (10) comportant une paroi de fond (13), ledit second axe pivot (X) de ladite paroi avant (20) comprenant une liaison charnière (6) fixée d'une part sur une paroi de fond (13) de ladite enceinte (10) et d'autre part sur une extrémité basse de ladite paroi avant (20).

8. Dispositif selon la revendication 7, **caractérisé en ce que** ladite enceinte (10) comporte au moins deux caissons (2) comportant chacun une paroi avant (20) montée pivotante autour d'un second axe pivot (X), les deux seconds axes pivot (X) desdits au moins deux caissons (2) étant indépendants l'un de l'autre.

9. Dispositif selon l'une quelconque des revendications précédentes, **caractérisé en ce qu'**il comporte un système de verrouillage (7 ; 40, 41) de ladite paroi avant (20) en position de fermeture.

10. Dispositif selon la revendication 1, **caractérisé en ce que** ledit premier axe pivot (X1) comporte une liaison charnière fixée sur une face intérieure d'une paroi de dessus dudit caisson et **en ce que** ledit second axe pivot (X) comporte une liaison charnière fixée en partie inférieure de la paroi avant dudit caisson.

11. Dispositif selon la revendication 10, **caractérisé en ce que** le panneau interne (8) porte un crochet (90) de suspension d'une poche souple.

12. Dispositif selon l'une quelconque des revendications précédentes, **caractérisé en ce que** ledit premier axe pivot (X1) est formé par une charnière avec un ressort intégré qui est fixée entre un bord dudit panneau interne et une paroi dudit dispositif, ou qui est fixée entre un bord dudit panneau interne et ladite paroi avant, ladite charnière avec ressort intégré constituant au moins partiellement ledit système de pression.

13. Procédé de mise en oeuvre du dispositif selon la revendication 9, **caractérisé en ce qu'**il comporte les étapes suivantes :
a. libération du système de verrouillage (7),
b. passage de la paroi avant (20) de ladite position de fermeture à ladite position d'ouverture du caisson en faisant pivoter manuellement la paroi avant (20) vers l'avant du dispositif autour du second axe pivot (X),
c. positionnement de ladite poche (3) dans le dispositif, contre une face arrière (21) de la paroi avant (20) du caisson (2) en position d'ouverture, en introduisant ledit ustensile de délivrance (4) dans l'ouverture traversante (5) de la paroi avant (20),
d. passage de la paroi avant (20) de la position d'ouverture à la position de fermeture du caisson en faisant pivoter manuellement ladite paroi avant (20) et en exerçant une force manuelle sur ladite paroi avant, ledit passage entraînant le pivot dudit panneau interne autour dudit premier axe pivot de sa position inactive à sa position active,
e. verrouillage de la paroi avant en position de fermeture du caisson en activant le système de verrouillage (7),
f. activation de l'ustensile de délivrance (4) de ladite poche souple (3) pour délivrer le produit fluide.

## Patentansprüche

1. Vorrichtung zur Abgabe eines Produkts, insbesondere eines Fluidprodukts, das in einem flexiblen Beutel (3) abgepackt ist, der mit einem Abgabeutensil (4) ausgestattet ist, wobei die Vorrichtung wenigstens einen Kasten (2) beinhaltet, der geeignet ist, den flexiblen Beutel (3) aufzunehmen, der das Fluidprodukt beinhaltet, wobei der Kasten (2) Folgendes beinhaltet:
- eine Vorderwand (20), die zwischen einer Öffnungsposition des Kastens und einer Schließposition des Kastens bewegbar angebracht ist, wobei die Vorderwand (20) eine Durchgangsöffnung (5) aufweist, die geeignet ist, das Abgabeutensil (4) des flexiblen Beutels (3) aufzunehmen, und
- eine Innenplatte (8), an der der flexible Beutel (3) anliegt, wenn der Kasten (2) den flexiblen Beutel (3) aufnimmt, wobei die Innenplatte (8) in einer Richtung orientierbar ist, die im Verhältnis zur Vorderwand (20) geneigt ist, und um eine erste Schwenkachse (X1), die parallel zur Vorderwand (20) verläuft, zwischen einer inaktiven Position und einer aktiven Position schwenkbar angebracht ist, die das Fließen des Fluidprodukts, das in dem flexiblen Beutel (3) enthalten ist, in Richtung der Abgabeutensil (4) begünstigt, wobei die Abgabevorrichtung ferner ein Drucksystem (30) beinhaltet, das in die aktive Position der Platte gezwungen ist,
**dadurch gekennzeichnet, dass** die Vorderwand (20) zwischen der Öffnungsposition des Kastens und der Schließposition des Kastens um eine zweite Schwenkachse (X) schwenkbar angebracht ist, die parallel zur ersten Schwenkachse (X1) verläuft.

2. Abgabevorrichtung nach Anspruch 1, **dadurch gekennzeichnet, dass** die erste Schwenkachse (X1) und die zweite Schwenkachse (X) koaxial verlaufen.

3. Abgabevorrichtung nach Anspruch 1, **dadurch gekennzeichnet, dass** die erste Schwenkachse (X1) eine Scharnierverbindung (9) beinhaltet, die auf der Vorderwand (20) angebracht ist.

4. Abgabevorrichtung nach einem der vorhergehenden Ansprüche, **dadurch gekennzeichnet, dass** sie ein System beinhaltet, das die Vorderwand (20) und die Innenplatte (8) beim Wechsel der Vorderwand (20) von der Öffnungsposition zur Schließposition des Kastens rotatorisch verbindet.

5. Vorrichtung nach einem der vorhergehenden Ansprüche, **dadurch gekennzeichnet, dass** die Vorderwand (20) mit zwei Seitenwänden (22) fest verbunden ist, wobei die Vorderwand (20) und die zwei Seitenwände (22) ein U bilden, wobei der Beutel (3) in der Öffnungsposition des Kastens (2) aufgenommen werden kann.

6. Vorrichtung nach einem der vorhergehenden Ansprüche, **dadurch gekennzeichnet, dass** die Innenplatte (8) wenigstens zwei Klappen (83, 84) beinhaltet, die aneinander angelenkt sind.

7. Vorrichtung nach einem der vorhergehenden Ansprüche, **dadurch gekennzeichnet, dass** der Kasten (2) in eine Einhausung (10) montiert ist, die eine Bodenwand (13) beinhaltet, wobei die zweite Schwenkachse (X) der Vorderwand (20) eine Scharnierverbindung (6) umfasst, die einerseits auf einer Bodenwand (13) der Einhausung (10) und andererseits auf einem unteren Ende der Vorderwand (20) befestigt ist.

8. Vorrichtung nach Anspruch 7, **dadurch gekennzeichnet, dass** die Einhausung (10) wenigstens zwei Kästen (2) beinhaltet, die jeweils eine Vorderwand (20) beinhalten, die um eine zweite Schwenkachse (X) schwenkbar angebracht ist, wobei die beiden zweiten Schwenkachsen (X) der wenigstens zwei Kästen (2) voneinander unabhängig sind.

9. Vorrichtung nach einem der vorhergehenden Ansprüche, **dadurch gekennzeichnet, dass** sie ein System zur Verriegelung (7; 40, 41) der Vorderwand (20) in Schließposition beinhaltet.

10. Vorrichtung nach Anspruch 1, **dadurch gekennzeichnet, dass** die erste Schwenkachse (X1) eine Scharnierverbindung beinhaltet, die auf einer Innenfläche einer oberen Wand des Kastens befestigt ist, und dadurch, dass die zweite Schwenkachse (X) eine Scharnierverbindung beinhaltet, die am unteren Abschnitt der Vorderwand des Kastens befestigt ist.

11. Vorrichtung nach Anspruch 10, **dadurch gekennzeichnet, dass** die Innenplatte (8) einen Haken (90) zum Aufhängen eines flexiblen Beutels trägt.

12. Vorrichtung nach einem der vorhergehenden Ansprüche, **dadurch gekennzeichnet, dass** die erste Schwenkachse (X1) durch ein Scharnier mit integrierter Feder gebildet ist, das zwischen einem Rand der Innenplatte und einer Wand der Vorrichtung befestigt ist, oder das zwischen einem Rand der Innenplatte und der Vorderwand befestigt ist, wobei das Scharnier mit integrierter Feder wenigstens teilweise das Drucksystem bildet.

13. Verfahren zur Verwendung der Vorrichtung nach Anspruch 9, **dadurch gekennzeichnet, dass** es die folgenden Schritte beinhaltet:
a. Freigeben des System zur Verriegelung (7),
b. Wechseln der Vorderwand (20) von der Schließposition zur Öffnungsposition des Kastens durch manuelles Schwenken der Vorderwand (20) in Richtung der Vorderseite der Vorrichtung um die zweite Schwenkachse (X),
c. Positionieren des Beutels (3) in der Vorrichtung gegen eine Rückseite (21) der Vorderwand (20) des Kastens (2) in Öffnungsposition durch Einführen des Abgabeutensils (4) in die Durchgangsöffnung (5) der Vorderwand (20),
d. Wechseln der Vorderwand (20) von der Öffnungsposition zur Schließposition des Kastens durch manuelles Schwenken der Vorderwand (20) und durch Ausübung einer manuellen Kraft auf die Vorderwand, wobei der Wechsel das Schwenken der Innenplatte um die erste Schwenkachse von ihrer inaktiven Position zu ihrer aktiven Position bewirkt,
e. Verriegeln der Vorderwand in Schließposition des Kastens durch Aktivierung des Systems zur Verriegelung (7),
f. Aktivieren der Abgabeutensil (4) des flexiblen Beutels (3) zur Abgabe des Fluidprodukts.

## Claims

1. Device for dispensing product, notably fluid product, packaged in a flexible bag (3) fitted with a dispensing utensil (4), said device comprising at least one box (2) able to accommodate said flexible bag (3) containing the fluid product, said box (2) having:
- a front wall (20), movably mounted between an open position of the box and a closed position of the box, said front wall (20) having a through-opening (5) which is able to accommodate the dispensing utensil (4) of the flexible bag (3), and
- an internal panel (8), against which the flexible bag (3) bears when the box (2) accommodates said flexible bag (3), the internal panel (8) being able to be oriented in a direction which is inclined in relation to the front wall (20) and being pivotably mounted about a first pivot axis (X1) which is parallel to the front wall (20), between an inactive position and an active position, promoting the flow of the fluid product contained in the flexible bag (3) towards the dispensing utensil (4), said device for dispensing also comprising a pressure system (30) which is stressed in the active position of said panel,
**characterized in that** the front wall (20) is pivotably mounted between said open position of the box and said closed position of the box about a second pivot axis (X) which is parallel to said first pivot axis (X1).

2. Device for dispensing according to Claim 1, **characterized in that** said first pivot axis (X1) and said second pivot axis (X) are coaxial.

3. Device for dispensing according to Claim 1, **characterized in that** said first pivot axis (X1) involves a hinge connection (9) fixed on said front wall (20).

4. Device for dispensing according to any one of the preceding claims, **characterized in that** it comprises a system which rotationally connects the front wall (20) and the internal panel (8) when the front wall (20) is transitioning from the open position to the closed position of the box.

5. Device according to any one of the preceding claims, **characterized in that** the front wall (20) is secured to two lateral walls (22), the front wall (20) and the two lateral walls (22) forming a U in which the bag (3) can be accommodated in the open position of said box (2).

6. Device according to any one of the preceding claims, **characterized in that** the internal panel (8) has at least two flaps (83, 84) that are articulated to one another.

7. Device according to any one of the preceding claims, **characterized in that** the box (2) is mounted in an enclosure (10) having a bottom wall (13), said second pivot axis (X) of said front wall (20) involving a hinge connection (6) fixed on the one hand on a bottom wall (13) of said enclosure (10) and on the other hand on a lower end of said front wall (20).

8. Device according to Claim 7, **characterized in that** said enclosure (10) has at least two boxes (2), each having a front wall (20) mounted pivotably about a second pivot axis (X), the two second pivot axes (X) of said at least two boxes (2) being independent of one another.

9. Device according to any one of the preceding claims, **characterized in that** it comprises a locking system (7; 40, 41) for locking said front wall (20) in the closed position.

10. Device according to Claim 1, **characterized in that** said first pivot axis (X1) involves a hinge connection fixed on an inner face of a top wall of said box and **in that** said second pivot axis (X) involves a hinge connection fixed in the lower part of the front wall of the box.

11. Device according to Claim 10, **characterized in that** the internal panel (8) bears a hook (90) for hanging a flexible bag.

12. Device according to any one of the preceding claims, **characterized in that** said first pivot axis (X1) is formed by a hinge with integrated spring which is fixed between an edge of said internal panel and a wall of said device, or which is fixed between an edge of said internal panel and said front wall, said hinge with integrated spring at least partially constituting said pressure system.

13. Method for implementing the device according to Claim 9, **characterized in that** it comprises the following steps:
a. releasing the locking system (7),
b. transitioning the front wall (20) from said closed position to said open position of the box by manually pivoting the front wall (20) towards the front of the device about the second pivot axis (X),
c. positioning said bag (3) in the device, against a rear face (21) of the front wall (20) of the box (2) in the open position, by introducing said dispensing utensil (4) into the through-opening (5) in the front wall (20),
d. transitioning the front wall (20) from the open position to the closed position of the box by manually pivoting said front wall (20) and by exerting a manual force on said front wall, said transitioning causing said internal panel to pivot about said first pivot axis from its inactive position to its active position,
e. locking the front wall in the closed position of the box by activating the locking system (7),
f. activating the dispensing utensil (4) of said flexible bag (3) to dispense the fluid product.
